# EUROPÄISCHE PATENTANMELDUNG

(11) **EP 4 686 776 A1**
(43) Veröffentlichungstag der Anmeldung: **04.02.2026**
(21) Anmeldenummer: 25191438.8
(22) Anmeldetag: 24.07.2025
(51) Int. Cl.: D01H 4/38

(54) **TEXTILMASCHINE MIT STRÖMUNGSKONTUR**

(30) Priorität: 30.07.2024 LU 507883
(71) Anmelder: Saurer Spinning Solutions GmbH & Co. KG, 52531 Übach-Palenberg (DE)
(72) Erfinder: Spitzer, Michael, 52156 Monschau-Kalterherberg (DE); Keuter, Florian, 52477 Alsdorf (DE)
(74) Vertreter: Schniedermeyer, Markus

(57) **Zusammenfassung**

Die Erfindung betrifft eine Textilmaschine, insbesondere Rotorspinnmaschine, aufweisend ein Auflösewalzengehäuse zur Umhausung einer Auflösewalze für das Auflösen eines Faserbandes zu weitestgehend vereinzelten Fasern und einen Faserleitkanal, wobei der Faserleitkanal an dem Auflösewalzengehäuse derart angeordnet ist, um die weitestgehend vereinzelten Fasern aus dem Auflösewalzengehäuse abzuführen und einem Spinnrotor zuzuführen. Um die Qualität des gesponnenen Fadens bzw. des gesponnenen Garns und die Handhabbarkeit der Spinnmaschinen zu verbessern und den Ressourcenaufwand für deren Betrieb zu reduzieren, ist vorgesehen, dass eine Strömungskontur im Faserleitkanal, dem Auflösewalzengehäuse und/oder einem Übergangsbereich zwischen Faserleitkanal und Auflösewalzengehäuse ausgebildet ist, derart, um eine optimierte Luftströmung im Faserleitkanal, im Auflösewalzengehäuse und/oder im Übergangsbereich zwischen dem Faserleitkanal und dem Auflösewalzengehäuse auszubilden.

## Beschreibung

Die Erfindung betrifft eine Textilmaschine. Die Erfindung betrifft einen Einsatz. Die Erfindung betrifft ein Verfahren.

Textilmaschinen, insbesondere Spinnmaschinen, weiter insbesondere Rotorspinnmaschinen, sind im Stand der Technik bekannt. Eine Rotorspinnmaschine weist verschiedene Komponenten auf, die zusammenarbeiten, um eine Vielzahl von Fasern aus einem Faserband zu vereinzeln und diese zu einem dauerhaften Faden zu verarbeiten. Die wichtigsten Teile einer Rotorspinnmaschine sind dabei insbesondere eine Auflösewalze, die dazu dienen kann, das Faserband aufzulösen und die Fasern zu vereinzeln. Die Auflösewalze kann rotieren und ist insbesondere mit einem geeigneten Material wie Stahl oder Keramik besetzt, um die Faservereinzelung zu erreichen. Dabei können auch entsprechende Strukturen wie Zähne, Rillen oder Zacken an einer Oberfläche der Auflösewalze angeordnet sein, um eine entsprechende Auflösung des Faserbands und eine Vereinzelung der darin angeordneten Fasern zu ermöglichen. Das Auflösewalzengehäuse hält insbesondere die Auflösewalze und stellt insbesondere eine Verbindung zum Faserleitkanal her. Es sorgt insbesondere dafür, dass die aufgelösten Fasern in den Faserleitkanal transportiert werden können. Ein Faserleitkanal dient insbesondere als Kanal dazu, die aufgelösten, vereinzelten Fasern von der Auflösewalze zum Spinnrotor zu führen. Der Faserleitkanal ist insbesondere so angelegt, dass er eine kontinuierliche Faserzufuhr zum Spinnrotor gewährleisten kann. Ein Spinnrotor mit Rotortasse dient insbesondere dazu, die vereinzelten Fasern zu einer dauerhaften, festen und möglichst glatten Faserstruktur, einem Faden bzw. Garn zusammenzuführen. Die Rotortasse ist als Teil des Spinnrotors verantwortlich, durch Rotation die Fasern gleichmäßig, um die Rotormittelachse herumzuführen und diese zu einem dichten Faden zu verbinden.

Die Funktionsweise einer Rotorspinnmaschine, sprich auch ein Verfahren zum Spinnen, kann in folgende Schritte unterteilt werden: Das Faserband wird insbesondere auf die Auflösewalze gelegt und das Walzengehäuse wird insbesondere verschlossen. Die Auflösewalze rotiert und zerrt das Faserband entlang der Rotationsrichtung, wodurch es aufgelöst wird und die Fasern zu vereinzelten Fasern aufgeteilt werden. Dabei kann weiteres Faserband nachgeführt werden, um einen kontinuierlichen Verfahrensablauf zu ermöglichen. Die aufgelösten Fasern werden insbesondere von der Auflösewalze zum Faserleitkanal transportiert, wo sie in eine kontinuierliche Faserzufuhr gebracht werden können. Die vereinzelten Fasern werden insbesondere vom Faserleitkanal zum Spinnrotor geleitet, in die Rotortasse überführt und an schrägen Wänden der Rotortasse um den Rotor herumgeführt, wobei sie die schrägen Wände hinabrutschen können, wobei die Fasern weiter gestreckt werden können. Die Rotortasse sammelt die Fasern insbesondere in einer Rotorrille und bringt sie zu einem dichten Faden zusammen, der anschließend aus der Rotortasse abgezogen werden kann, um aufgewickelt und in eine Spulenform gebracht zu werden. Sobald der Faden gewickelt ist, kann er für weitere Verarbeitungsschritte, wie dem Wirken oder Weben, verwendet werden.

Das Streckungsmaß der vereinzelten Fasern in der Rotortasse, wenn sie sich in einem Spinnschritt zu einem Faden und/oder Garn zusammenlagern, ist insbesondere von Bedeutung für die Qualität des dadurch entstehenden Fadens und/oder Garns. Die Transporteffizienz ist von Bedeutung für den Ablauf des Verfahrens, die Handhabbarkeit und den damit verbundenen Ressourcenaufwand.

Die DE4227885A1 zeigt ein Auflösewalzengehäuse und einen Faserspeisekanal. Zusätzlich ist ein Luftführungskanal zwischen Faserspeisekanal und der Speisevorrichtung vorhanden. Die Luftströmung in dem Luftführungskanal erfolgt entgegen der Umlaufrichtung der Auflösewalze. Ein Abschnitt des Luftführungskanals ragt in die Eingangsmündung des Faserspeisekanals. Am Eintritt des Luftführungskanals in den Faserspeisekanal sollen Turbulenzen vermieden werden.

Die DE102005050102A1 betrifft einen Faserkanal umfassend ein Kanalbauteil mit dem Transportbereich und ein Kantenbauteil mit der Ablösekante. Am Anfangsbereich des Faserleitkanals können Verengungen oder Erweiterungen vorgesehen sein. Durch Verengungen wird die Luftströmung beschleunigt und die Streckung der Fasern verbessert.

Es ist Aufgabe der Erfindung, die Qualität des gesponnenen Fadens bzw. des gesponnenen Garns zu verbessern, die Handhabbarkeit der Spinnmaschinen zu verbessern und den Ressourcenaufwand für deren Betrieb zu reduzieren.

Die Aufgabe wird insbesondere durch eine Textilmaschine mit den Merkmalen des Anspruchs 1 gelöst. Vorteilhafte Ausführungsformen der Erfindung sind Gegenstand der Unteransprüche.

Nach einem Aspekt wird die Aufgabe insbesondere durch eine Textilmaschine mit den Merkmalen des Anspruchs 1 gelöst.

Dabei kann eine Textilmaschine ein Auflösewalzengehäuse zur Umhausung einer Auflösewalze für das Auflösen eines Faserbandes zu weitestgehend vereinzelten Fasern und einen Faserleitkanal aufweisen. Der Faserleitkanal ist insbesondere derart an dem Auflösewalzengehäuse angeordnet, dass er die weitestgehend vereinzelten Fasern aus dem Auflösewalzengehäuse abführt und einem Spinnrotor zuführt. Die Textilmaschine kann als Rotorspinnmaschine ausgebildet sein. Es kann eine Strömungskontur im Faserleitkanal, dem Auflösewalzengehäuse und/oder einem Übergangsbereich zwischen Faserleitkanal und Auflösewalzengehäuse ausgebildet sein, derart, um eine optimierte Luftströmung im Faserleitkanal, im Auflösewalzengehäuse und/oder im Übergangsbereich zwischen dem Faserleitkanal und dem Auflösewalzengehäuse auszubilden.

Wie weiter unten genauer beschrieben, bezieht sich das Optimieren der Luftströmung im Faserleitkanal, im Auflösewalzengehäuse und/oder im Übergangsbereich zwischen dem Faserleitkanal und dem Auflösewalzengehäuse auf das Vermeiden von Turbulenzen und das Herstellen einer möglichst laminaren Strömung.

Zur Optimierung der Luftströmung kann die Strömungskontur eine Bulge-Form aufweisen, wobei die Bulge-Form eine Auswölbung aufweisen kann, die vorzugsweise einer in dem Auflösewalzengehäuse angeordneten Auflösewalze gegenüberliegend angeordnet ist und die vorzugsweise in den Strömungsbereich hineinragt und den Strömungsquerschnitt verringert. Vorzugsweise ist die Strömungskontur in Fasertransportrichtung zunächst konkav, dann konvex und zuletzt wieder konkav ausgebildet.

Weiter bevorzugt beinhaltet das Auflösewalzengehäuse im Inneren eine konkave Umfangswand zum Umfassen der äußeren Umfangsfläche der Auflösewalze und der Faserleitkanal schließt vorzugsweise tangential an die Umfangswand an.

Weiter bevorzugt geht die konkave Umfangswand des Auflösewalzengehäuses fließend in ein konkaves Ende der Strömungskontur über und das andere konkave Ende der Strömungskontur fließend in den Faserleitkanal über. Durch diese Ausbildung können Turbulenzen weiter vermieden werden.

Bei der Textilmaschine, insbesondere Rotorspinnmaschine handelt es sich insbesondere um eine Maschine, die zum Zweck des Spinnens von Fasern zu einem Faden verwendet werden kann. Eine solche Maschine verwendet rotierende Walzen oder Räder, um die Fasern zu vereinzeln, um sie entsprechend in einer Vorrichtung zu einem Faden zusammenzuspinnen, wie an anderer Stelle hierin beschrieben.

Im Faserleitkanal kann es zu einem Abriss der Faserströmung kommen. Turbulenzen reduzieren insbesondere die Wirksamkeit der Faserablösung und den Fasertransport. Durch den Einsatz einer Strömungskontur, etwa in Form einer Bulge, wie es an anderer Stelle hierin noch beschrieben werden wird, können die Turbulenzen auf den wirksamen Volumenstrom addiert werden. Eine verbesserte Ablösung der Fasern kann daraus folgen. Die Strömungskontur kann im Auflösewalzengehäuse und Faserleitkanal ausgeführt sein oder auch nur im Faserleitkanal oder nur im Auflösewalzengehäuse.

Weiterhin ist es möglich, dass die Strömungskontur als separates Bauteil ausgeführt ist, wie an anderer Stelle hierin im Detail beschrieben. Dabei wird an anderer Stelle hierin ein Einsatz beschrieben, der die Wirksamkeit der Faserablösung erhöhen kann, indem er eine entsprechende Strömungskontur in einem entsprechenden Bereich einer Textilmaschine anordnen kann. Die geometrische Anpassung dieser Geometrie, um auf geänderte Spinnunterdrücke und/oder Auflösewalzendrehzahlen zu reagieren, kann dadurch ohne großen Aufwand ermöglicht werden. Eine einfache Wechselbarkeit des Einsatzes ist dadurch möglich. Der Einsatz kann u.a. als Teilkreissegment des Auflösewalzengehäuses ausgeformt werden und kann sowohl die Geometrie des Gehäuses als auch mindestens zum Teil die des Faserleitkanals und/oder der Strömungskontur, insbesondere der Bulge, aufweisen. Der Einsatz kann seitlich geführt werden. Die Ausrichtung und Positionierung wird hierbei insbesondere über einen Formschluss des Einsatzes mit dem Auflösewalzengehäuse und/oder dem Faserleitkanal realisiert. Aus Toleranzgründen stellt hierbei insbesondere eins der beiden Bauteile die Basis dar. Um den Einsatz innerhalb seiner Position zu halten, kann ein Kraftschluss mithilfe einer außen angeordneten Blattfeder oder einem innenliegenden Kugel-Feder-Element ausgeführt werden, wie ebenfalls an anderer Stelle hierin beschrieben.

Das Auflösewalzengehäuse ist insbesondere ein Bauteil der Textilmaschine, das dazu dient, eine Auflösewalze zu umhüllen. Die Auflösewalze wird insbesondere verwendet, um das Faserband in vereinzelte Fasern aufzulösen. Der Faserleitkanal ist insbesondere ein Teil des Systems bzw. der Textilmaschine, der die aufgelösten Fasern von der Auflösewalze zum Spinnrotor befördern kann.

Unter dem Begriff der weitestgehend vereinzelten Fasern sind insbesondere Fasern zu verstehen, die nicht in dichten Klumpen oder Büscheln oder einem Faserband vorliegen, sondern einzeln und unabhängig voneinander vorliegen bzw. transportiert werden können. Ein Faserleitkanal ist insbesondere ein Weg oder eine Röhre, die dazu dienen kann, den aus dem Faserband ausgelösten, vereinzelten Fasern einen Weg zu bieten, damit sie zum Spinnrotor befördert werden können. Der Spinnrotor ist vorzugsweise in einem Rotorgehäuse untergebracht. Das Rotorgehäuse wird vorzugsweise in an sich bekannter Weise zum Spinnen mit einem Unterdruck beaufschlagt. Der Unterdruck in dem Rotorgehäuse bewirkt außerdem eine Luftströmung von dem Auflösewalzengehäuse über den Faserleitkanal bis in das Rotorgehäuse bzw. den Spinnrotor. Die Luftströmung sorgt dabei für einen Transport der von der Auflösewalze aufgelösten Faser in dem Spinnrotor.

Die Strömungskontur im Faserleitkanal, im Auflösewalzengehäuse und/oder in einem Übergangsbereich zwischen Faserleitkanal und Auflösewalzengehäuse ist insbesondere eine spezielle Form oder Struktur, die dazu dienen kann, eine optimale Luftströmung im Faserleitkanal, im Auflösewalzengehäuse und/oder im Übergangsbereich zu erzeugen. Eine Luftströmung bezieht sich insbesondere auf den natürlichen oder künstlich erzeugten Zug von Luft durch das Auflösewalzengehäuse und/oder den Faserleitkanal. Eine Strömungskontur kann aus verschiedenen Materialien wie Metall, Kunststoff oder Keramik bestehen und ist insbesondere so angeordnet und ausgestaltet, dass sie die Luftströmung optimiert und die Fasern effizienter transportiert. Eine optimierte Luftströmung zeichnet sich dabei durch einen möglichst laminaren Fluidstrom und/oder möglichst geringe Turbulenzen bzw. die weitgehende Vermeidung einer turbulenten Strömung aus. Dabei kann die Strömungskontur insbesondere derart ausgebildet sein, dass ihre Oberfläche eine Grenze einer Strömung bildet, die (noch) laminar verläuft, auch wenn keine Strömungskontur vorliegt. Dabei kann die entsprechende Form und/oder Gestalt der Oberfläche der Strömungskontur anhand von Messungen und/oder Simulationen eines Strömungsverhaltens einer Luftströmung ermittelt werden, indem die Bereiche einer turbulenten Strömung durch die Oberfläche der Strömungskontur blockiert werden können. Dabei kann die Strömungskontur als Vollwerkstück ausgebildet sein, also auch einen Inhalt aufweisen, etwa um eine Vibration zu dämpfen. Dabei kann ein Inhalt granular ausgebildet sein, etwa um die Dämpfung durch die interne Reibung des granularen Inhalts zu ermöglichen.

Alternativ oder zusätzlich kann die Strömungskontur auch als Vollmaterial, insbesondere einstückig, ausgebildet sein. Alternativ oder zusätzlich kann die Strömungskontur auch hohl ausgebildet sein, etwa wenn Material und/oder Gewicht eingespart werden soll.

Gemäß einem Aspekt kann die Strömungskontur so ausgebildet sein, dass sie einen Bereich ausfüllt, in dem ohne ihre Anwesenheit eine turbulente Strömung entstünde. Eine turbulente Strömung ist insbesondere eine chaotische Bewegung von Fluid oder Gas, die durch Störungen im Fluid- oder Gasmolekülverhalten entstehen kann und zu einer Verunreinigung eines Bereichs des Faserleitkanals und/oder des Auflösewalzengehäuses führen kann, etwa durch eine Beeinträchtigung der Transportfähigkeit der vereinzelten Fasern. Die Vermeidung der turbulenten Strömung verringert insbesondere die Notwendigkeit und den Aufwand im Bereich der Reinigung und Wartung, was den Ressourcenaufwand reduzieren kann. Die Strömungskontur ist insbesondere so gestaltet, dass sie diese turbulenten Strömungen minimiert und eine effizientere und reibungsärmere Luftströmung im Faserleitkanal, im Auflösewalzengehäuse und/oder im Übergangsbereich zwischen dem Faserleitkanal und dem Auflösewalzengehäuse ermöglicht.

Die Strömungskontur im Faserleitkanal, dem Auflösewalzengehäuse und/oder einem Übergangsbereich zwischen Faserleitkanal und Auflösewalzengehäuse wird insbesondre angeordnet und ausgebildet, um eine optimierte Luftströmung im Faserleitkanal, im Auflösewalzengehäuse und/oder im Übergangsbereich zwischen dem Faserleitkanal und dem Auflösewalzengehäuse auszubilden. Eine Luftströmung weist insbesondere einen Fluidstrom auf, wie etwa aufweisend Raumluft, Trockenluft, Stickstoffgas und/oder andere Gase etwa der Atmosphäre. Eine Strömungskontur weist insbesondere eine Oberfläche auf, die derart angeordnet und ausgebildet ist, um einen weitestgehend laminaren Fluidstrom einzuhegen, um den Fluidstrom zu lenken oder zu steuern, ohne dabei eine Turbulenz zu ermöglichen, da die Oberfläche den Bereich abgrenzt, in dem eine solche Turbulenz auftreten würde.

Dabei kann ein Übergangsbereich zwischen dem Auflösewalzengehäuse und dem Faserleitkanal gebildet sein. Dieser kann insbesondere zwischen -10mm (also im Auflösewalzengehäuse angeordnet bzw. beginnend) bis zu 20mm im Faserleitkanal angeordnet sein. In anderen Ausführungsformen kann dieser zwischen -5mm und 18mm angeordnet sein, weiter insbesondere zwischen 0mm und 15mm, weiter insbesondere zwischen 2mm und 10mm, weiter insbesondere zwischen 4mm und 6mm. Dabei kann insbesondere vorgesehen sein, dass der Übergangsbereich in einem Bereich der höchsten Abnutzung des Faserleitkanals angeordnet sein kann. Alternativ oder zusätzlich kann der Übergangsbereich durch das Auftreten von turbulenten Strömungen (ohne das Vorliegen einer Strömungskontur) definiert sein.

Gemäß einem Aspekt ist die Strömungskontur insbesondere so ausgebildet, dass sie eine Bulge-Form aufweist. Eine Bulge-Form bezieht sich dabei insbesondere auf eine gewölbte Form oder Erhebung an einer Fläche oder einem Bauteil. Die Strömungskontur respektive die Bulge-Form weist insbesondere eine Auswölbung auf, die einer in dem Auflösewalzengehäuse angeordneten Auflösewalze gegenüberliegend angeordnet ist und die in den Strömungsbereich hineinragt. Diese Form der Strömungskontur kann dazu beitragen, Turbulenzen zu reduzieren und einen stabileren Luftstrom im Faserleitkanal, im Auflösewalzengehäuse und/oder im Übergangsbereich zwischen dem Faserleitkanal und dem Auflösewalzengehäuse zu ermöglichen. Dabei kann der Bulge insbesondere einen Strömungsverlauf einhegen, der dabei insbesondere eine laminare Strömung nachbildet, wenn die Strömungskontur nicht angeordnet ist, wodurch insbesondere ein Bereich für den Luftstrom nicht zugänglich ist, der insbesondere ohne die Strömungskontur zu einer turbulenten Strömung führen könnte.

Gemäß einem Aspekt kann die Strömungskontur als separates Bauteil oder als mehrere separate Bauteile ausgebildet sein. Ein separates Bauteil bezieht sich dabei insbesondere auf eine Komponente (sprich auch eine Vorrichtung), die separat von anderen Bauteilen oder Gehäusen in der Textilmaschine angebracht werden kann. In diesem Fall kann die Strömungskontur ein separates Bauteil sein, das speziell zur Optimierung der Luftströmung im Faserleitkanal, im Auflösewalzengehäuse und/oder im Übergangsbereich zwischen dem Faserleitkanal und dem Auflösewalzengehäuse entworfen wurde. Durch die Trennung des Bauteils von anderen Gehäusen oder Komponenten kann es einfacher sein, die Strömungskontur anzupassen und zu warten, um eine optimale Luftströmung in der Textilmaschine zu ermöglichen. Dies kann insbesondere dadurch ermöglicht werden, da das Tauschen des separaten Bauteils schneller und einfacher möglich ist, insbesondere wie an anderer Stelle hierin im Detail beschrieben. Alternativ oder zusätzlich kann durch einen modularen Aufbau eine entsprechende Anpassung im Vorfeld des Aufbaus einer Textilmaschine ermöglicht werden, ohne ein großes Bauteil, wie etwa den Faserleitkanal, oder das Auflösewalzengehäuse zu individualisieren.

Gemäß einem Aspekt kann das separate Bauteil, etwa die Strömungskontur, (mindestens ein) Teil ein(es) Teilkreissegment(s) des Auflösewalzengehäuses aufweisen. Ein Teilkreissegment des Auflösewalzengehäuses bezieht sich hierbei insbesondere auf eine runde, kreisförmige oder halbkreisförmige Ausnehmung der runden oder ovalen Gehäusewand des Auflösewalzengehäuses. Diese Ausnehmung dient insbesondere dazu, aus dem Auflösewalzengehäuse entnommen zu werden, um einen Tausch der entsprechenden Strömungskontur zu ermöglichen. Die Ausnehmung ist dabei insbesondere ein einstückig gestaltetes Bauteil, das etwa seitlich geführt aus dem Auflösewalzengehäuse entnommen/eingeführt werden kann. Durch die Integration des separaten Bauteils als Teilkreissegment des Auflösewalzengehäuses kann eine an die Bedürfnisse der jeweiligen Verwendungssituation angepasste Verbindung zwischen der Strömungskontur und dem restlichen Auflösewalzengehäuse hergestellt werden, was zu einer besseren Luftströmung und einem effizienteren Fasertransport führen kann.

Gemäß einem Aspekt ist das separate Bauteil insbesondere so ausgebildet, dass es einen Teil des Faserleitkanals, einen Teil des Auflösewalzengehäuses und mindestens einen Teil der Strömungskontur aufweist. Dadurch wird insbesondere eine optimale Verbindung zwischen dem Faserleitkanal, dem Auflösewalzengehäuse und der Strömungskontur hergestellt, was zu einer besseren Luftströmung und effizienterem Fasertransport führen kann. Durch die Integration des separaten Bauteils mit diesen Komponenten der Textilmaschine wird ein stabilerer und reibungsärmerer Luftstrom, insbesondere ärmer an innerer Reibung, im Faserleitkanal, im Auflösewalzengehäuse und/oder im Übergangsbereich zwischen dem Faserleitkanal und dem Auflösewalzengehäuse ermöglicht.

Gemäß einem Aspekt ist das separate Bauteil insbesondere so angeordnet und ausgebildet, dass es als Einsatz seitlich geführt werden kann. Das bedeutet, dass das separate Bauteil von außen seitlich in die Textilmaschine eingeführt werden kann. Alternativ oder zusätzlich kann der Einsatz seitlich geführt werden, was bedeuten kann, dass der Einsatz über Kontakt- und Führungsstrukturen gehaltert werden kann. Der Einsatz kann seitlich eingeführt werden. Die Ausrichtung und Positionierung wird hierbei insbesondere über einen Formschluss vom Einsatz mit dem Auflösewalzengehäuse und/oder dem Faserleitkanal realisiert. Aus Toleranzgründen stellt hierbei insbesondere eins der beiden Bauteile die Basis dar. Um den Einsatz innerhalb seiner Position zu halten, kann ein Kraftschluss beispielsweise mithilfe einer, insbesondere außen angeordneten, Blattfeder oder einem innenliegenden Kugel-Feder-Element ausgeführt werden. Der Einsatz dient insbesondere dazu, eine optimale Verbindung zwischen dem Faserleitkanal, dem Auflösewalzengehäuse und der Strömungskontur herzustellen und gleichzeitig Turbulenzen zu reduzieren. Durch die seitliche Führung und/oder die seitliche Anordnung des separaten Bauteils als Einsatz können Reparatur- und Wartungsarbeiten einfacher durchgeführt werden, da das Bauteil von außen zugänglich sein kann.

Das separate Bauteil ist insbesondere so angeordnet/anordenbar und ausgebildet, dass es als Strömungskontur im Faserleitkanal, im Auflösewalzengehäuse und/oder im Übergangsbereich zwischen Faserleitkanal und Auflösewalzengehäuse dienen kann. Das separate Bauteil kann die Strömungskontur ausbilden. Es wird insbesondere seitlich geführt, kann also mit entsprechenden Strukturen am Bereich des Auflösewalzengehäuses angeordnet werden und dient insbesondere dazu, die Luftströmung im Übergangsbereich zwischen Faserleitkanal und Auflösewalzengehäuse zu optimieren. Insbesondere ermöglicht die Verwendung eines separaten Bauteils als Einsatz, insbesondere seitlich geführt, die Anpassbarkeit des Systems an geänderte Strömungsbedingungen und/oder Betriebszustände.

Gemäß einem Aspekt ist das separate Bauteil insbesondere als Einsatz über einen Formschluss in Ausrichtung und Positionierung mit mindestens einem von dem Auflösewalzengehäuse und/oder dem Faserleitkanal anordenbar. Ein Formschluss bezieht sich hierbei insbesondere auf eine mechanische Verbindung oder Verbindungseinheit, die dazu dienen kann, die Ausrichtung und Positionierung des separaten Bauteils in Bezug auf das Auflösewalzengehäuse und/oder den Faserleitkanal zu ermöglichen. Durch diesen Formschluss kann das separate Bauteil eindeutig an seine richtige Position auf der Textilmaschine angeschlossen werden, um eine optimale, feste Verbindung zwischen dem Faserleitkanal, dem Auflösewalzengehäuse und der Strömungskontur herzustellen.

Gemäß einem Aspekt ist das separate Bauteil insbesondere als Einsatz über eine insbesondere außen angeordnete Blattfeder oder ein insbesondere innenliegendes Kugel-Feder-Element in seiner Position gehalten. Eine außen angeordnete Blattfeder bezieht sich hierbei auf eine Feder, die außen am Auflösewalzengehäuse und/oder dem Faserleitkanal angebracht ist, um das separate Bauteil in seiner Position zu halten. Ein innenliegendes Kugel-Feder-Element hingegen bezieht sich auf eine Feder, die im Inneren des Auflösewalzengehäuses und/oder des Faserleitkanals angeordnet ist, um die gleiche Funktion zu erfüllen. Beide Arten von Federn ermöglichen es, das separate Bauteil in seiner Position zu halten und eine optimale Verbindung zwischen dem Faserleitkanal, dem Auflösewalzengehäuse und der Strömungskontur herzustellen, insbesondere auch im Betrieb und bei einer Übertragung von Vibrationen und/oder Schwingungen durch den Betrieb.

Gemäß einem Aspekt kann ein Einsatz für eine Textilmaschine ausgebildet sein, bei dem die Strömungskontur so ausgeführt und angeordnet ist, dass sie in einem Faserleitkanal, einem Auflösewalzengehäuse und/oder einem Übergangsbereich zwischen Faserleitkanal und Auflösewalzengehäuse einer Textilmaschine, wie sie an anderer Stelle hierin beschrieben worden ist, angeordnet werden kann. Der Einsatz ist insbesondere so konzipiert, dass er die Strömungskontur aufnehmen (und/oder aufweisen) und in eine Position bringen kann, in der sie eine optimale Luftströmung im Faserleitkanal, im Auflösewalzengehäuse und/oder im Übergangsbereich zwischen dem Faserleitkanal und dem Auflösewalzengehäuse erzeugen kann, wie an anderer Stelle hierin beschrieben. Dadurch wird die Effizienz der Textilmaschine gesteigert und die Qualität des produzierten Garns und/oder Fadens verbessert.

Der Einsatz kann dabei durch die Merkmale, Vorteile und Eigenschaften der Textilmaschine und/oder des Verfahrens beschrieben werden. Dies gilt entsprechend auch umgekehrt, weshalb die Textilmaschine und/oder das Verfahren durch die Merkmale, Vorteile und Eigenschaften des Einsatzes beschrieben werden kann. Dies gilt insbesondere über die Kategoriegrenzen - Vorrichtung, System, Verfahren und Verwendung - hinweg. Auf eine Wiederholung all dieser Ausführungen wird aus Gründen der Kompaktheit und Leserlichkeit verzichtet.

Zur Optimierung der Luftströmung in einer Textilmaschine kann ein Verfahren ausgebildet sein, das den Schritt eines Messens einer Luftströmung in Abwesenheit einer Strömungskontur aufweist. Alternativ oder zusätzlich kann das Verfahren den Schritt eines Simulierens einer Luftströmung in Abwesenheit einer Strömungskontur aufweisen. Das Verfahren kann den Schritt eines Anordnens der Strömungskontur in einem bestimmten Bereich der Textilmaschine aufweisen, insbesondere wie an anderer Stelle hierin beschrieben. Dabei werden insbesondere verschiedene Parameter wie Geometrie, Größe und Position der Strömung untersucht, um eine Strömungskontur entsprechend an diese Strömung anzupassen, um eine optimale Luftströmung zu erreichen. Das Verfahren kann dabei helfen, die Effizienz der Textilmaschine zu steigern, den Energieverbrauch sowie den Wartungsaufwand zu reduzieren und die Lebensdauer der Komponenten zu verlängern.

In einem Schritt kann das Verfahren ein Entwerfen einer Strömungskontur aufweisen. Dabei wird insbesondere eine Strömungskontur entsprechend an die ermittelte Strömung angepasst, um bestimmte Bereiche zu blockieren, um eine turbulente Strömung zu unterbinden. Dabei kann ein digitaler Zwilling einer Strömungskontur, insbesondere des entsprechenden Einsatzes, vorgelegt werden und/oder in einer Speichereinrichtung gehalten werden, wie etwa auf einer SSD, einer HHD, in einem Prozessor - insbesondere als elektronisches Signal - oder in ähnlichen Strukturen, um dadurch in einem Herstellungsverfahren mittels eines Computerprogrammprodukts maschinenlesbare Arbeitsanweisungen bereitstellen zu können, um dadurch einen Einsatz entsprechend ausbilden zu können, um diesen in einer Textilmaschine einsetzen zu können.

Das Verfahren kann dabei durch die Merkmale, Vorteile und Eigenschaften der Textilmaschine und/oder des Einsatzes beschrieben werden. Dies gilt entsprechend auch umgekehrt, weshalb die Textilmaschine und/oder der Einsatz durch die Merkmale, Vorteile und Eigenschaften des Verfahrens beschrieben werden kann. Dies gilt insbesondere über die Kategoriegrenzen - Vorrichtung, System, Verfahren und Verwendung - hinweg. Auf eine Wiederholung all dieser Ausführungen wird aus Gründen der Kompaktheit und Leserlichkeit verzichtet.

Nachfolgend werden Ausführungsbeispiele der Erfindung unter Bezugnahme auf Figuren näher beschrieben, dabei zeigen schematisch und beispielhaft:
- Fig. 1: eine schematische Darstellung einer exemplarischen Ausführungsform einer Textilmaschine;
- Fig. 2A: eine Schnittansicht einer exemplarischen Ausführungsform eines Auflösewalzengehäuses mit angekoppeltem Faserleitkanal und Strömungskontur;
- Fig. 2B: eine schematische Darstellung eines Strömungsprofils in einer exemplarischen Ausführungsform eines Auflösewalzengehäuses mit angekoppeltem Faserleitkanal ohne Strömungskontur;
- Fig. 3: eine Ansicht einer exemplarischen Ausführungsform eines gesonderten Bauteils;
- Fig. 4A: eine Ansicht einer exemplarischen Ausführungsform eines Auflösewalzengehäuses mit Einsatz in schräg-oben Aufsicht; und
- Fig. 4B: eine Ansicht einer exemplarischen Ausführungsform eines Auflösewalzengehäuses mit Einsatz in schräger Seitenansicht;
- Fig. 4C: eine Ansicht einer exemplarischen Ausführungsform eines Auflösewalzengehäuses mit Einsatz in einer Seitenansicht; und
- Fig. 5: eine schematische Darstellung einer exemplarischen Ausführungsform eines Verfahrens.

Für gleichwirkende und/oder gleichartige Elemente und Strukturen werden die gleichen Bezugszeichen verwendet.

Fig.1 zeigt eine schematische Darstellung einer exemplarischen Ausführungsform einer Textilmaschine 100, die als Rotorspinnmaschine 200 a ausgebildet sein kann. Rotorspinnmaschinen 200 weisen dabei einen Spinnrotor 10 auf, der aus einer Rotortasse 30 gebildet werden kann, in die über einen Faserleitkanal 7 vereinzelte Fasern 11 zugeführt werden können. Der Spinnrotor 10 wird dabei rotatorisch angetrieben, etwa durch einen Einzelmotor (nicht gezeigt) oder über einen Antriebsriemen (nicht gezeigt), etwa zusammen mit anderen Komponenten der Rotorspinnmaschine 200.

Die vereinzelten Fasern 11 können dabei in die Rotortasse 30 eingebracht werden, etwa über einen Kanalplattenadapter 12, der an einen Adapterkanal 8 angeschlossen sein kann, durch den sich vereinzelte Fasern 11 bewegen können. Über das Wandern der Fasern 11 im Faserleitkanal 7 und im Adapterkanal 8 können die Fasern gestreckt werden, wie rein schematisch und exemplarisch angedeutet. Die Bewegung der Fasern im Faserleitkanal 7 und im Adapterkanal 8 kann durch den Unterdruck in der Rotortasse 30 ermöglicht werden, alternativ oder zusätzlich auch durch das Anlegen von Druckluft. Die Fasern 11 werden dabei insbesondere an den schräglaufenden Wänden 32 der Rotortasse 30 weiter gestreckt, bis sie eine Rotorrille 13 erreichen können, in der sie sich zu einem Faden (nicht gezeigt) zusammenlagern können, der über einen Fadenabzug aus der Rotortasse 30 abgezogen werden kann, was hier aus Übersichtlichkeitsgründen nicht gezeigt ist.

Die Fasern 11 werden insbesondere zunächst mittels eines Faserbandes (nicht gezeigt) einer Auflösewalze (nicht gezeigt) zugeführt, durch die sie entsprechend aus dem Faserband herausgelöst und damit vereinzelt werden können. Diese vereinzelten Fasern 11 können anschließend in einem Auflösewalzengehäuse 6 transportiert werden, wie in Fig. 2B gezeigt. Die Fasern 11 sollen insbesondere über einen Faserleitkanal 7 (und ggf. über einen Adapterkanal 8) einer Rotortasse 30 zugeführt werden, wie an anderer Stelle hierin beschrieben. Dort werden sie zu einem Faden bzw. Garn gesponnen, welches aus der Rotortasse über einen Fadenabzug abgezogen werden kann, was hier aus Gründen der Übersichtlichkeit nicht dargestellt ist.

Fig. 2A zeigt eine Schnittansicht einer exemplarischen Ausführungsform eines Auflösewalzengehäuses 6 mit angekoppeltem Faserleitkanal 7 als Stecksatz 59 und Strömungskontur 40 als gesondertes Bauteil 3, wie dies im Detail in der Fig. 3 dargestellt und diesbezüglich beschrieben ist. Die Strömungskontur 40 ist dabei insbesondere als eine Bulge-Form 41 ausgebildet, um eine laminare Luftströmung 52, wie sie in Fig. 2B im Zusammenhang mit einer schematischen Darstellung eines Strömungsprofils in einer exemplarischen Ausführungsform eines Auflösewalzengehäuses 6 mit angekoppeltem Faserleitkanal 7, jedoch ohne Strömungskontur 40, vorliegen kann. Diesbezüglich kann eine Grenzströmung 51 vorliegen, von der in einer Richtung nach außen, insbesondere entlang eines Gradienten der Strömungsstärke, eine turbulente Strömung 50 ausgebildet werden kann. Diese kann in einem Übergangsbereich 31 vorliegen, wenn keine Strömungskontur 40 vorgesehen ist. Daher kann das Einfügen der Strömungskontur 40, die insbesondere an der Form des laminaren Strömungsverlaufs 52 entlang mit einer Oberfläche ausgebildet ist, das Auftreten turbulenter Strömungen 50 begrenzen, wenn nicht gar ganz verhindern. Die laminare Strömung 52 im Auflösewalzengehäuse 6 kann dabei auch auf eine Gegenströmung 54 aus dem Auflösewalzengehäuse 6 treffen, wodurch eine Strömungsabbremsung 53 erfolgen kann.

Fig. 3 zeigt eine Ansicht einer exemplarischen Ausführungsform einer Strömungskontur 40, die als Bulge-Form 41 in einem gesonderten Bauteil 3 ausgebildet ist, das als vereinzeltes Stück in einen Einsatz 55 eingesetzt werden kann, wie in Fig. 4A-4C gezeigt, oder direkt in das Auslösewalzengehäuse 6 und/oder in den Faserleitkanal 7, wie dies in der Fig. 2A gezeigt und diesbezüglich beschrieben ist. Dabei weist die Strömungskontur 40 insbesondere eine Länge zwischen 10mm und 30mm, hier von weitestgehend genau 28mm auf. Diese Länge kann ebenfalls den Übergangsbereich 31 darstellen, der insbesondere ab einem Einsteckbereich 57 gemessen werden kann, wie er in Fig. 4 dargestellt und beschrieben ist. Die Strömungskontur 40 kann darüber hinaus auch eine Breite von 5mm bis 20mm aufweisen, hier von weitestgehend genau 17mm. Die Strömungskontur 40 kann über Steckfüßchen 44 in einen Einsatz 55 (siehe Fig. 4) eingesetzt werden. In anderen Ausführungsformen kann die Strömungskontur 40 als Teil des Einsatzes 55 mit diesem einstückig ausgebildet sein.

Die Strömungskontur 40 weist in Fasertransportrichtung eine Konkavform 15, gefolgt von einer Konvexform 45 und weiter gefolgt von einer Konkavform 16 auf (siehe Fig. 2A). Die Fasertransportrichtung ist bekanntermaßen von dem Auflösewalzengehäuse zum Faserleitkanal. Die Konkavform 15 ist dem Auflösewalzengehäuse zugewandt. Die Konkavform 15 geht dabei fließend in eine konkave Umfangswand 14 im Inneren des Auflösewalzengehäuses 6 über. Die Konkavform 16 geht dabei entsprechend fließend in den Faserleitkanal 7 über. In der Fig. 3 entspricht die Längenrichtung L der Fasertransportrichtung. Zusätzlich kann die Strömungskontur 40 in einem Bereich eine Konkavform 42 in einer Breitenrichtung B aufweisen. Dadurch können sich Flügel 43 ausbilden, die sich an die Wände eines Faserleitkanals 7, eines Übergangsbereichs 31 und/oder eines Auflösewalzengehäuses 6 anlegen können, um dort einen Übergang in der Luftströmung zwischen einem Bereich mit der Strömungskontur 40 und ohne Strömungskontur 40 zu verbessern, sprich insbesondere zwischen einem Bereich des Faserleitkanals 7 (siehe Fig. 1), dem Übergangsbereich 31 und/oder dem Auflösewalzengehäuse 6 und einem Bereich der Strömungskontur 40.

Figs. 4A bis 4C zeigen eine exemplarische Ausführungsform eines Einsatzes 55 aus verschiedenen Blickrichtungen auf ein Gehäuse 2 eines Auflösewalzengehäuses 6. Dabei ist ein Einsatz 55 über eine seitliche Führung 56 eingesetzt, wobei der Einsatz 55 ein Teilkreissegment 58 des Auflösewalzengehäuses 6 ausbilden kann. Dabei kann auch vorgesehen sein, dass ein Einsteckbereich 57 ausgebildet ist, um einen Faserleitkanal 7 (hier nicht dargestellt) in diesen Einsteckbereich 57 einzustecken. Dadurch kann der Einsatz 55 über die seitliche Führung 56 formschlüssig in das Gehäuse 2 eingeschoben werden. Dadurch kann das Auflösewalzengehäuse 6 in einer Umlaufrichtung der Auflösewalze (nicht gezeigt) komplettiert werden. Anschließend kann ein Teil des Faserleitkanals 7 in den Einsteckbereich 57 eingesteckt werden, um diesen mit dem Auflösewalzengehäuse 6 verbinden zu können.

Fig. 5 zeigt eine schematische Darstellung einer exemplarischen Ausführungsform eines Verfahrens 300 zur Optimierung der Luftströmung in einer Textilmaschine 100. Dieses weist insbesondere den Schritt 310a eines Messens einer Luftströmung in Abwesenheit einer Strömungskontur 40 auf. Alternativ oder zusätzlich kann das Verfahren 300 den Schritt eines Simulierens 310b einer Luftströmung in Abwesenheit einer Strömungskontur 40 aufweisen. Das Verfahren 300 kann den Schritt eines Anordnens 340 der Strömungskontur in einem bestimmten Bereich der Textilmaschine 100 aufweisen, insbesondere wie an anderer Stelle hierin im Detail beschrieben. Dabei werden insbesondere verschiedene Parameter wie Geometrie, Größe und Position der Strömung untersucht, um eine Strömungskontur 40 entsprechend an diese Strömung anzupassen 320, um eine optimale Luftströmung durch den Einsatz der Strömungskontur 40 erreichen zu können. Diesbezüglich kann der Schritt eines Simulierens 310b auch das Simulieren 310b einer Strömung mit einem digitalen Einsatz 55 in einer Strömungskontur 40 als digitalem Zwilling vorgesehen sein. Das Verfahren 300 kann dabei helfen, die Effizienz der Textilmaschine 100 zu steigern, den Energieverbrauch und den Wartungsaufwand zu reduzieren und die Lebensdauer der Komponenten zu verlängern.

In einem Schritt kann das Verfahren ein Entwerfen 330 einer Strömungskontur 40 aufweisen. Dabei wird eine Strömungskontur 40 entsprechend an die ermittelte Strömung angepasst 320, um bestimmte Bereiche zu blockieren, um eine turbulente Strömung 50 zu unterbinden. Dabei kann ein digitaler Zwilling einer Strömungskontur 40, insbesondere des entsprechenden Einsatzes 55, vorgelegt werden und/oder in einer Speichereinrichtung (nicht gezeigt) gehalten werden, wie etwa auf einer SSD, einer HHD, in einem Prozessor - insbesondere als elektronisches Signal - oder in ähnlichen Strukturen, um dadurch in einem Herstellungsverfahren mittels eines Computerprogrammprodukts (nicht gezeigt) maschinenlesbare Arbeitsanweisungen bereitstellen zu können, um dadurch einen Einsatz 55 entsprechend ausbilden zu können, um diesen in einer Textilmaschine 100 einsetzen zu können, wie an anderer Stelle hierin beschrieben.

Mit "kann" sind insbesondere optionale Merkmale der Erfindung bezeichnet. Demzufolge gibt es auch Weiterbildungen und/oder Ausführungsbeispiele der Erfindung, die zusätzlich oder alternativ das jeweilige Merkmal oder die jeweiligen Merkmale aufweisen.

Aus den vorliegend offenbarten Merkmalskombinationen können bedarfsweise auch isolierte Merkmale herausgegriffen und unter Auflösung eines zwischen den Merkmalen gegebenenfalls bestehenden strukturellen und/oder funktionellen Zusammenhangs in Kombination mit anderen Merkmalen zur Abgrenzung des Anspruchsgegenstands verwendet werden.

### Bezugszeichenliste

| | | | |
|---|---|---|---|
| 2 | Gehäuse | 50 | turbulente Strömung |
| 3 | Bauteil | 51 | Grenzströmung |
| 6 | Auflösewalzengehäuse | 52 | laminare Strömung |
| 7 | Faserleitkanal | 53 | Strömungsabbremsung |
| 8 | Adapterkanal | 54 | Gegenströmung |
| 9 | Luftströmungshauptrichtung | 55 | Einsatz |
| 10 | Spinnrotor | 56 | seitliche Führung |
| 11 | vereinzelte Fasern | 57 | Einsteckbereich für einen Teil des Faserleitkanals |
| 12 | Kanalplattenadapter | | |
| 13 | Rotorrille | 58 | Teilkreissegment |
| 14 | konkave Umfangswand des Auflösewalzengehäuses | 59 | Stecksatz |
| | | 100 | Textilmaschine |
| 15 | Konkavform in Längenrichtung | 200 | Rotorspinnmaschine |
| 16 | Konkavform in Längenrichtung | 300 | Verfahren |
| 30 | Rotortasse | 310a | Messen einer Luftströmung in Abwesenheit einer Strömungskontur |
| 31 | Übergangsbereich | | |
| 32 | schräge Wände des Spinnrotors | 310b | Simulieren einer Luftströmung in Abwesenheit einer Strömungskontur |
| 40 | Strömungskontur | | |
| 41 | Bulge-Form | 320 | Anpassen einer Strömungskontur |
| 42 | Konkavform in Breitenrichtung | 330 | Entwerfen einer Strömungskontur |
| 43 | Flügel | 340 | Anordnen einer Strömungskontur |
| 44 | Steckfüße | B | Breitenrichtung |
| 45 | Konvexform in Längenrichtung | L | Längenrichtung |

## Patentansprüche

1. Textilmaschine (100), insbesondere Rotorspinnmaschine (200), aufweisend ein Auflösewalzengehäuse (6) zur Umhausung einer Auflösewalze für das Auflösen eines Faserbandes zu weitestgehend vereinzelten Fasern (11) und einen Faserleitkanal (7), wobei der Faserleitkanal (7) an dem Auflösewalzengehäuse (6) derart angeordnet ist, um die weitestgehend vereinzelten Fasern (11) aus dem Auflösewalzengehäuse (6) abzuführen und einem Spinnrotor (10) zuzuführen, wobei eine Strömungskontur (40) im Faserleitkanal (7), dem Auflösewalzengehäuse (7) und/oder einem Übergangsbereich (31) zwischen Faserleitkanal (6) und Auflösewalzengehäuse (7) ausgebildet ist, wobei die Strömungskontur (40) eine Bulge-Form (41) aufweist, wobei die Bulge-Form (41) eine Auswölbung aufweist, die einer in dem Auflösewalzengehäuse (6) angeordneten Auflösewalze gegenüberliegend angeordnet ist und die in den Strömungsbereich hineinragt und den Strömungsquerschnitt verringert, **dadurch gekennzeichnet, dass** die Strömungskontur in Fasertransportrichtung zunächst konkav (15), dann konvex (45) und zuletzt wieder konkav (16) ausgebildet ist.

2. Textilmaschine (100) nach Anspruch 1, **dadurch gekennzeichnet, dass** das Auflösewalzengehäuse (6) im Inneren eine konkave Umfangswand (14) zum Umfassen der äußeren Umfangsfläche der Auflösewalze beinhaltet und der Faserleitkanal tangential an die Umfangswand anschließt.

3. Textilmaschine (100) nach Anspruch 2, **dadurch gekennzeichnet, dass** die konkave Umfangswand (14) des Auflösewalzengehäuses (6) fließend in ein konkaves Ende der Strömungskontur übergeht und dass das andere konkave Ende der Strömungskontur (40) fließend in den Faserleitkanal übergeht.

4. Textilmaschine (100) nach einem der voranstehenden Ansprüche, **dadurch gekennzeichnet, dass** die Strömungskontur (40) als mindestens ein separates Bauteil (3) ausgebildet ist.

5. Textilmaschine (100) nach einem der voranstehenden Ansprüche, insbesondere nach Anspruch 4, **dadurch gekennzeichnet, dass** das separate Bauteil (3) ein Teilkreissegment (58) des Auflösewalzengehäuses (6) aufweist.

6. Textilmaschine (100) nach einem der voranstehenden Ansprüche, **dadurch gekennzeichnet, dass** das separate Bauteil (3) einen Teil des Faserleitkanals (7), einen Teil des Auflösewalzengehäuses (6) und mindestens einen Teil der Strömungskontur (40) aufweist.

7. Textilmaschine (100) nach einem der voranstehenden Ansprüche, **dadurch gekennzeichnet, dass** das separate Bauteil (3) derart angeordnet und ausgebildet ist, um als Einsatz (55) seitlich geführt (56) zu werden.

8. Textilmaschine (100) nach einem der voranstehenden Ansprüche, **dadurch gekennzeichnet, dass** das separate Bauteil (3) als Einsatz (55) über einen Formschluss in Ausrichtung und Positionierung mit mindestens einem von dem Auflösewalzengehäuse (6) und/oder dem Faserleitkanal (7) anordenbar ist.

9. Textilmaschine (100) nach einem der voranstehenden Ansprüche, **dadurch gekennzeichnet, dass** das separate Bauteil (3) als Einsatz (55) über eine, insbesondere außen angeordneten, Blattfeder oder einem, insbesondere innenliegenden Kugel-Feder-Element in seiner Position gehaltert wird.
